# FASCICULE DE BREVET EUROPEEN

(11) **EP 2 031 468 B1**
(45) Date de publication et mention de la délivrance du brevet: **26.05.2010**
(21) Numéro de dépôt: 07115258.1
(22) Date de dépôt: 30.08.2007
(51) Int. Cl.: G04B 27/02

(54) **Montre pourvue d'un indicateur de fonctions**
Uhr, die mit einer Funktionsanzeige ausgestattet ist
Watch equipped with a function indicator

(43) Date de publication de la demande: 04.03.2009
(73) Titulaire: ETA SA Manufacture Horlogère Suisse, 2540 Grenchen (CH)
(72) Inventeur: Bracher, Christian, 3188, Albligen (CH); Courvoisier, Raphaël, 2034, Peseux (CH)
(74) Mandataire: Ravenel, Thierry Gérard Louis

(56) Documents cités:
- CH-A- 289 763
- US-A- 5 646 914

## Description

### Arrière-plan de l'invention

La présente invention concerne une montre pourvue d'une boîte qui contient un mouvement d'horlogerie, un cadran et un indicateur de fonctions associé au cadran, et d'une couronne de commande disposée sur la périphérie de la boîte et ayant un axe de rotation sensiblement parallèle au cadran, ladite couronne étant coulissante dans sa direction axiale pour être mise dans des positions axiales correspondant à différentes fonctions dans la montre, l'indicateur de fonctions étant commandé par les déplacements axiaux de la couronne via un mécanisme de transmission.

De tels indicateurs de fonctions ont déjà été prévus, soit pour que le porteur de la montre ne se trompe pas de fonction si la couronne en commande plusieurs, soit pour indiquer qu'une couronne dite « vissée » se trouve bien dans sa position vissée, c'est-à-dire une position qui assure une étanchéité renforcée de la boîte de montre au niveau de la tige de commande, par compression d'un joint sous la couronne.

Le premier type susmentionné est illustré notamment par le brevet CH 534 381 selon lequel la tige de commande coopère, dans une première position, avec un sélecteur rotatif qui met en prise avec un pignon de la tige l'un des mécanismes de correction pouvant être actionnés par la tige mise dans sa seconde position. Le sélecteur porte des symboles de fonctions, qui apparaissent à tour de rôle dans un guichet du cadran. Ce système présente une construction compliquée, rendant difficile le montage et le démontage du mouvement dans la boîte. En outre, il nécessite toujours plusieurs manipulations pour effectuer chaque fonction, car le sélecteur doit être remis dans une position neutre après usage. De son côté, le brevet EP 836 125 prévoit, pour une montre électronique à alarme, la commande d'enclenchement de l'alarme au moyen d'une bascule commandée par le déplacement axial de la tige et remplissant un double rôle : interrupteur électrique pour la fonction alarme et levier d'actionnement d'un indicateur visuel à aiguille sur le cadran. Un tel indicateur n'a évidemment que deux positions.

Une montre Richard Mille dénommée Calibre RM008, mentionnée sur le site web Worldtempus.com parmi les nouveautés 2004, comportait un indicateur de fonctions à trois positions correspondant aux positions de la couronne de commande, dont apparemment une position étanche. Toutefois aucune description de ce dispositif particulier n'est connue du demandeur. On trouve la description d'un indicateur de fonctions associé spécialement à une couronne vissée dans le brevet EP 730 758. On sait qu'une couronne du type vissé n'est en général pas fixée directement à la tige de commande, mais à un manchon entourant la tige et coopérant avec elle au moyen d'un accouplement qui permet un jeu axial pendant le vissage de la couronne, afin de ne pas pousser la tige trop loin. Le brevet cité prévoit, sur l'extrémité intérieure de ce manchon, un doigt entraîneur qui, en fin de course du manchon, fait tourner une roue dentée engrenée dans des ouvertures d'un coulisseau placé sous la périphérie du cadran. Une extrémité du coulisseau apparaît dans un guichet du cadran pendant que le vissage de la couronne se termine. L'intérêt d'un tel indicateur est limité, puisqu'il ne peut indiquer qu'une seule fonction. Or une couronne vissée d'une montre mécanique a au moins trois positions (vissée, remontage, mise à l'heure) et souvent une quatrième pour la correction d'un calendrier ou d'une autre complication.

En outre, il a été proposé des montres ayant un sélecteur pour choisir les fonctions à remplir par la couronne ou par un poussoir multifonctionnel, le sélecteur étant naturellement pourvu d'un indicateur de fonctions. Cela nécessite deux organes de commande distincts, pénétrant chacun dans la boîte de montre, ce qui n'est évidemment pas le cas de l'invention présentée ici.

### Résumé de l'invention

La présente invention vise à éviter les inconvénients de l'art antérieur, en fournissant un dispositif capable d'indiquer les différentes fonctions correspondant aux différentes positions axiales de la couronne de commande, en particulier au moins trois positions, avec une construction très simple et un faible encombrement à l'intérieur de la boîte de montre. Le dispositif doit être réalisable comme mécanisme additionnel à un mouvement standard. Un but supplémentaire est que le dispositif permette un montage et un démontage faciles.

A cet effet, il est prévu une montre telle que définie dans la revendication 1.

Grâce à ces caractéristiques, les déplacements axiaux de la couronne sont transmis à l'indicateur de fonctions par un simple coulisseau dont la disposition et les mouvements sont parallèles à la tige de commande du mouvement, donc occupent beaucoup moins de place que les mécanismes à leviers ou à engrenage de l'art antérieur. En outre, le coulisseau peut être assez mince pour être logé dans une rainure peu profonde, fraisée dans l'épaisseur de la platine du mouvement d'horlogerie, et s'étendre ainsi jusqu'à l'emplacement souhaité de l'indicateur de fonctions.

D'autres caractéristiques et avantages de l'invention apparaîtront dans la description suivante d'un mode de réalisation particulier, présenté à titre d'exemple uniquement et illustré par les dessins annexés.

### Description sommaire des dessins

La figure 1 est une vue frontale schématique d'une montre-bracelet pourvue d'une couronne vissée et d'un indicateur de fonctions selon l'invention,
la figure 2 est une vue en coupe partielle schématique de la couronne de commande de la montre de la figure 1 en position vissée, montrant en outre le mécanisme de transmission qui relie cette couronne à l'indicateur de fonctions, et
les figures 3 à 5 représentent trois autres positions dudit mécanisme pour trois positions axiales fonctionnelles de la couronne.

### Description détaillée d'un mode de réalisation

La montre-bracelet 1 représentée dans la figure 1 comporte, de manière classique, une boîte étanche 2 contenant un mouvement d'horlogerie, un affichage de l'heure au moyen d'aiguilles devant un cadran 4, et un affichage 5 de la date, en l'occurrence le quantième, dans un guichet du cadran ou d'une autre manière. Le mouvement est mécanique dans le cas présent, mais il pourrait aussi bien être électromécanique avec le même mode de réalisation de l'invention. L'affichage de la date pourrait aussi comprendre une indication du jour de la semaine, du mois, etc. et pourrait être électrique dans d'autres cas. Comme d'habitude, le mouvement est pourvu d'une tige de commande 6 (figure 2) rotative et coulissante, qui traverse de manière étanche la carrure 7 de la boîte 1 et porte à son extrémité extérieure une couronne 8 qui, dans cet exemple, est du type couronne vissée.

Comme on l'a rappelé plus haut, la couronne vissée d'une montre à calendrier peut habituellement occuper quatre positions axiales distinctes : vissée, remontage (ou neutre si le mouvement est électromécanique), mise à la date, mise à l'heure. Avec la présente invention, il est prévu dans cette montre un indicateur visuel mécanique 10 qui indique constamment dans laquelle de ces positions se trouve la couronne 8, donc les fonctions respectives que peut remplir la couronne 8 quand elle est mise dans ces positions. Pour clarifier l'information qu'il donne, cet indicateur est disposé sur le cadran 4 au voisinage de la couronne 8, plus précisément entre la couronne et le centre du cadran. Dans le mode de réalisation représenté dans les dessins, l'indicateur 10 comporte une aiguille 11 reliée à la couronne 8 par une transmission mécanique de façon à pivoter devant un champ sectoriel 12 dessiné sur le cadran 4. Le champ 12 est divisé en quatre secteurs qui correspondent aux quatre positions de la couronne et portent des symboles représentant les fonctions correspondantes, par exemple : un point coloré O pour la position vissée assurant l'étanchéité, R pour le remontage ou la position neutre, D pour la mise à la date, H pour la mise à l'heure. Afin de faciliter les manoeuvres de la couronne par l'utilisateur, ces symboles sont rangés (de gauche à droite dans le dessin) dans le même ordre que les positions correspondantes de la couronne. Ainsi on voit bien que pour pouvoir corriger l'heure, il faut tirer la couronne 8 dans le sens de la flèche T jusqu'à la dernière position, correspondant à l'indication H.

Dans la figure 2, on reconnaît une construction connue de couronne vissée, représentée ici dans sa position vissée. Un tube 13 fixé dans un trou de la carrure 7 est proéminent à l'extérieur de la boîte de montre et contient un manchon rotatif 15 qui est soudé à l'intérieur de la couronne 8 et qui peut coulisser suivant l'axe 14 du tube et de la couronne. Le manchon 15 possède un canal central 16 à section polygonale, ayant un rebord intérieur 17 à l'avant et dans lequel un porte-tige 18 peut coulisser axialement dans certaines limites, mais reste lié en rotation au manchon et à la couronne grâce à un collet polygonal 19. Le porte-tige 18 est fixé par vissage à l'extrémité de la tige de commande 6 du mouvement de la montre. La couronne 8 contient un joint annulaire d'étanchéité 20 et comporte un filetage interne qui se visse sur un filetage externe 22 du tube 13 jusqu'à ce que le joint 20 soit fortement comprimé entre la couronne et le tube pour garantir une étanchéité élevée. Lorsque la couronne est dévissée, un autre joint 23 assure l'étanchéité ordinaire entre le tube 13 et le manchon 15.

La tige 6 est de construction classique, avec un tronçon carré 25 portant un pignon coulant 26 dont la position est commandée de manière connue à partir d'une tirette (non représentée). Ce dispositif peut comporter des crans qui définissent les trois positions axiales de la tige 6. En comparant la figure 2 et la figure 3, on peut voir que lorsqu'on visse la couronne 8 sur le tube 13, la tige 6 ne se déplace pas pendant que le manchon 15 avance, de sorte que le rebord intérieur 17 du manchon s'éloigne du collet 19 du porte-tige 18. Par contre, dans les autres positions de la couronne, selon les figures 3 à 5, le collet 19 est maintenu en appui contre le rebord 17 par un ressort de compression 28, de sorte que la tige 6 suit les mouvements axiaux de la couronne 8 dans les deux sens, ainsi que les mouvements rotatifs.

La transmission mécanique 30 reliant la couronne 8 à l'aiguille 11 de l'indicateur de fonctions 10 est visible en détails dans la figure 2. Un arbre 31 relie l'aiguille 11 à un pignon 32 situé derrière le cadran 4 et arrêté dans des positions discrètes par un ressort sautoir 33. Le pignon 32 est engrené sur une crémaillère 34 ménagée sur un côté de la partie arrière d'un coulisseau plat 35, cette partie 37 étant guidée dans une rainure 36 ménagée dans l'épaisseur normale de la platine du mouvement. Près de l'extrémité de la rainure 36, le coulisseau présente une partie rétrécie 38 et se continue par un bras 39 terminé par un doigt latéral 40. Celui-ci est maintenu engagé dans une gorge annulaire 41 entourant l'extrémité proximale du manchon 15, sous l'effet d'un ressort 42, de sorte que le coulisseau 35 accompagne tous les mouvements axiaux du manchon 15 et de la couronne 8. Un biseau est ménagé aussi bien sur l'extrémité du manchon 15 que sur celle du doigt 40 afin de faciliter leur assemblage en utilisant la flexibilité de la partie rétrécie 38. Un trou 43 dans le doigt permet d'insérer une pointe pour écarter le doigt 40 afin de démonter la transmission 30 ou la couronne 8.

La transmission mécanique 30, formée essentiellement de pièces plates 32 et 35 parallèles à la platine du mouvement, présente une faible épaisseur et peut être logée en grande partie dans des évidements peu profonds - appelés « lamages » - de la platine, en étant maintenue par un seul pont. Elle est en outre peu encombrante dans son plan, étant donné que le coulisseau est étroit et qu'il se déplace longitudinalement à l'intérieur de sa rainure. Il ne balaie donc qu'un minimum d'espace en se déplaçant. Ainsi, il est possible de l'incorporer dans un calibre standard en modifiant très peu celui-ci.

Avec la transmission 30, chaque déplacement axial de la couronne 8 fait tourner le pignon 32 et l'aiguille 11 proportionnellement à l'amplitude du déplacement, de sorte que les quatre positions fonctionnelles de la couronne correspondent à des positions définies de l'aiguille 11 devant les quatre secteurs respectifs O, R, D et H de l'indicateur 10.

Dans la position vissée représentée en figure 2, l'aiguille 11 se trouve devant le secteur O et indique que la fonction d'étanchéité de la couronne est bien assurée.

Quand l'utilisateur dévisse la couronne 8 jusqu'à la dégager du filetage 22, le ressort 28 fait reculer la couronne et le manchon 15 jusqu'à ce que le rebord 17 du manchon soit arrêté, comme le montre la figure 3, par le collet 19 du porte-tige 18 qui n'a pas bougé axialement. Cette position du manchon place l'aiguille 11 devant le secteur R de l'indicateur 10, indiquant que la couronne est prête à être tournée pour le remontage du mouvement.

Si l'utilisateur tire alors la couronne 8 dans le sens de la flèche T jusqu'à la première position tirée de la tige 6, comme on le voit dans la figure 4, le déplacement axial du manchon 15 place l'aiguille 11 devant le secteur D de l'indicateur 10, indiquant que la couronne est prête à être tournée pour corriger l'indicateur de date 5.

Si l'utilisateur tire encore la couronne jusqu'à la seconde position tirée de la tige 6, comme le montre la figure 5, le déplacement axial du manchon 15 place l'aiguille 11 devant le secteur H de l'indicateur 10, indiquant que la couronne est prête à être tournée pour corriger l'heure affichée par les aiguilles. Lorsque la couronne 8 est repoussée en direction de la boîte 2, ce mouvement axial ramène l'aiguille 11 au secteur R, puis le vissage de la couronne amène progressivement l'aiguille sur le secteur O.

Lors de ces manoeuvres, l'indication explicite de la fonction qui va être remplie par rotation de la couronne dans la position axiale actuelle facilite le réglage de la montre, car l'utilisateur n'a pas besoin de tourner la couronne pour vérifier si la tige a été tirée d'un seul cran ou de deux. On évite ainsi de changer involontairement l'heure ou la date, comme cela arrive couramment avec une montre habituelle lorsque la position de la couronne n'est pas celle qu'on croit.

Dans une variante non représentée, les éléments rotatifs 11, 31 et 32 pourraient être supprimés et l'indicateur de fonctions pourrait être constitué par des symboles tels que O, R, D et H portés par le coulisseau 35 et apparaissant dans un guichet du cadran 4. Toutefois l'indication par une aiguille visualise mieux l'arrivée progressive à la position vissée.

Dans une montre ayant une couronne non vissée, le manchon 15 n'existe généralement pas et la couronne est fixée au bout de la tige de commande. Une gorge équivalente à la gorge 41 peut être ménagée sur la tige pour recevoir le doigt 40 du coulisseau du dispositif selon l'invention. La position axiale indiquée sera en fait celle de la tige, mais la construction de la transmission et de l'indicateur peut rester inchangée.

La description qui précède et les dessins montrent que la présente invention permet de réaliser un indicateur de fonctions de la couronne d'une façon très simple et peu encombrante. Contrairement aux dispositifs à sélecteur mentionnés dans l'introduction, on conserve la tige de commande usuelle, ce qui simplifie beaucoup le mécanisme. En outre, la transmission à coulisseau parallèle à la tige permet d'indiquer un nombre quelconque de positions axiales et présente une grande facilité de montage et de démontage.

## Revendications

1. Montre pourvue d'une boîte qui contient un mouvement d'horlogerie, un cadran (4) et un indicateur de fonctions (10) associé au cadran, et d'une couronne de commande (8) disposée sur la périphérie de la boîte et ayant un axe de rotation (14) sensiblement parallèle au cadran, ladite couronne étant coulissante dans sa direction axiale pour être mise dans des positions axiales correspondant auxdites différentes fonctions, l'indicateur de fonctions étant agencé pour être commandé par des déplacements axiaux de la couronne via un mécanisme de transmission,
**caractérisée en ce que** ledit mécanisme de transmission (30) comporte un coulisseau (35) mobile parallèlement à l'axe (14) de la couronne (8) et ayant un doigt latéral (40) engagé dans une gorge annulaire (41) d'un élément (15) solidaire de la couronne.

2. Montre selon la revendication 1, **caractérisée en ce que** le coulisseau (35) comporte une partie flexible (38) disposée entre une partie arrière qui coulisse dans un moyen de guidage (36), et un bras avant (39) pourvu du doigt latéral (40).

3. Montre selon la revendication 1 ou 2, **caractérisée en ce que** l'indicateur de fonctions (10) comporte un pignon (32) en prise avec une crémaillère (34) ménagée sur le coulisseau (35).

4. Montre selon la revendication 3, **caractérisée en ce que** l'indicateur de fonctions comporte une aiguille (11), liée au dit pignon (32), et des symboles de fonctions (O, R, D, H) appliqués sur le cadran (4) en regard de ladite aiguille.

5. Montre selon l'une des revendications précédentes, **caractérisée en ce que** l'indicateur de fonctions a au moins trois positions.

6. Montre selon la revendication 5, **caractérisée en ce que** la couronne (8) est du type couronne vissée, ledit élément solidaire de la couronne étant un manchon (15) agencé pour pouvoir se déplacer axialement par rapport à la tige de commande (6) du mouvement lorsqu'on visse ou dévisse la couronne (8).

7. Montre selon l'une des revendications précédentes, **caractérisée en ce qu'**elle comporte un affichage de date (5), qui peut être corrigé par rotation de la couronne (8) placée dans une position axiale de mise à la date, et **en ce que** l'indicateur de fonctions (10) comporte une indication spécifique (D) correspondant à cette position axiale de la couronne.

8. Montre selon l'une des revendications précédentes, **caractérisée en ce que** l'indicateur de fonctions (10) est situé entre la couronne (8) et le centre du cadran (4).

## Claims

1. Watch provided with a case that contains a watch movement, a dial (4) and a function indicator (10) associated with the dial, and a control crown (8) arranged on the periphery of the case and having an axis of rotation (14) that is substantially parallel to the dial, said crown being able to slide in the axial direction thereof to be set in axial positions corresponding to different functions, the function indicator being designed to be controlled by axial movements of the crown via a transmission mechanism,
**characterized in that** said transmission mechanism (30) includes a slide block (35) that is mobile parallel to the axis (14) of the crown (8) and has a lateral finger (40) engaged in an annular groove (41) of an element (15) secured to the crown.

2. Watch according to claim 1, **characterized in that** the slide block (35) includes a flexible part (38) arranged between a back part that slides in guide means (36) and a front part (39) provided with the lateral finger (40).

3. Watch according to claim 1 or 2, **characterized in that** the function indicator (10) includes a pinion (32) meshed with a rack (34) arrange on the slide block (35).

4. Watch according to claim 3, **characterized in that** the function indicator includes a hand (11) connected to said pinion (32), and function symbols (O, R, D, H) applied to the dial (4) opposite said hand.

5. Watch according to any of the preceding claims, **characterized in that** the function indicator has at least three positions.

6. Watch according to claim 5, **characterized in that** the crown (8) is of the screwed in crown type, said element secured to the crown being a sleeve (15) designed to be movable axially relative to the control stem (6) of the movement when the crown (8) is being screwed in or unscrewed.

7. Watch according to any of the preceding claims, **characterized in that** it includes a date display (5) that can be corrected by rotating the crown (8) placed in an axial date setting position, and **in that** the function indicator (10) includes a specific indication (D) corresponding to said axial position of the crown.

8. Watch according to any of the preceding claims, **characterized in that** the function indicator (10) is located between the crown (8) and the centre of the dial (4).

## Patentansprüche

1. Uhr, umfassend ein Gehäuse, das ein Uhrwerk, ein Zifferblatt (4) und einen dem Zifferblatt zugeordneten Funktionsanzeiger (10) enthält, und eine Steuerkrone (8), die an der Peripherie des Gehäuses angeordnet ist und eine Drehachse (14) aufweist, die merklich parallel zum Zifferblatt liegt, wobei die Krone in ihrer axialen Richtung verschiebbar ist, um in axiale Positionen, die den verschiedenen Funktionen entsprechen, gebracht zu werden, wobei der Funktionsanzeiger derart vorgesehen ist, dass er über einen Übertragungsmechanismus durch axiale Verlagerungen der Krone gesteuert wird,
**dadurch gekennzeichnet, dass** der Übertragungsmechanismus (30) einen Schieber (35) umfasst, der parallel zur Achse (14) der Krone (8) verschiebbar ist und einen seitlichen Finger (40) aufweist, der in eine ringförmige Nut (41) eines mit der Krone fest verbundenen Elements (15) eingefügt ist.

2. Uhr nach Anspruch 1, **dadurch gekennzeichnet, dass** der Schieber (35) einen biegsamen Teil (38) umfasst, der zwischen einem hinteren Teil, der in einem Führungsmittel (36) gleitet, und einem mit dem seitlichen Finger (40) versehenen vorderen Arm (39) angeordnet ist.

3. Uhr nach Anspruch 1 oder 2, **dadurch gekennzeichnet, dass** der Funktionsanzeiger (10) einen Trieb (32) umfasst, der in eine auf dem Schieber (35) ausgebildete Zahnstange (34) eingreift.

4. Uhr nach Anspruch 3, **dadurch gekennzeichnet, dass** der Funktionsanzeiger einen mit dem Trieb (32) verbundenen Zeiger (11) und Funktionssymbole (O, R, D, H), die auf dem Zifferblatt (4) gegenüber dem Zeiger angebracht sind, umfasst.

5. Uhr nach einem der vorhergehenden Ansprüche, **dadurch gekennzeichnet, dass** der Funktionsanzeiger wenigstens drei Positionen aufweist.

6. Uhr nach Anspruch 5, **dadurch gekennzeichnet, dass** die Krone (8) vom Schraubkronentyp ist, wobei das mit der Krone fest verbundene Element aus einer Hülse (15) besteht, die derart vorgesehen ist, dass sie sich in Bezug auf die Steuerwelle (6) des Uhrwerks axial verlagern kann, wenn man die Krone (8) ein- oder ausschraubt.

7. Uhr nach einem der vorhergehenden Ansprüche, **dadurch gekennzeichnet, dass** sie eine Datumsanzeige (5) umfasst, die durch ein Drehen der Krone (8), die in einer axialen Datumsstellposition platziert ist, korrigiert werden kann, und dass der Funktionsanzeiger (10) eine spezifische Anzeige (D) umfasst, die dieser axialen Position der Krone entspricht.

8. Uhr nach einem der vorhergehenden Ansprüche, **dadurch gekennzeichnet, dass** sich der Funktionsanzeiger (10) zwischen der Krone (8) und dem Mittelpunkt des Zifferblatts (4) befindet.
